# FASCICULE DE BREVET EUROPEEN

(11) **EP 3 215 690 B1**
(45) Date de publication et mention de la délivrance du brevet: **04.07.2018**
(21) Numéro de dépôt: 15784086.9
(22) Date de dépôt: 02.10.2015
(51) Int. Cl.: E04F 21/18, B25H 1/00

(54) **SUPPORT DE VISSEUSE UNIVERSEL POUR UN OUTIL DE LEVAGE DE PLAQUES, OUTIL MUNI D'UN TEL SUPPORT, ET PROCÉDÉ DE MISE EN OEUVRE**
UNIVERSELLE SCHRAUBENDREHMASCHINENHALTERUNG FÜR EIN PLATTENHEBEWERKZEUG, MIT DIESER HALTERUNG AUSGESTATTETES WERKZEUG UND IMPLEMENTIERUNGSVERFAHREN
UNIVERSAL SCREW-DRIVING MACHINE SUPPORT FOR A PLATE-LIFTING TOOL, TOOL EQUIPPED WITH THIS SUPPORT, AND IMPLEMENTATION METHOD

(30) Priorité: 06.11.2014 FR 1460726
(43) Date de publication de la demande: 13.09.2017
(73) Titulaire: Etablissements Pierre Grehal et Cie SA, 95560 Baillet en France (FR)
(72) Inventeur: MARCON, Lionel, 95620 Parmain (FR)
(74) Mandataire: Rataboul, Xavier
(86) Numéro de dépôt international: PCT/FR2015/052662
(87) Numéro de publication internationale: WO 2016/071592

(56) Documents cités:
- EP-A1- 2 314 422
- US-B1- 7 828 506

## Description

L'invention concerne un support de visseuse universel pour un outil de levage de plaques, un outil muni d'un tel support, et un procédé de mise en oeuvre.

En particulier, l'invention concerne les outils de levage et de manutention, appelés généralement « lève-plaque », à treuil ou à engrenages utilisés lors de travaux, pour la manipulation et le positionnement d'objets lourds, tels que des plaques de matériaux (carton-plâtre, panneaux de bois, etc.) pour réaliser des faux-plafond ou l'aménagement sous rampant ou sur cloisons.

La structure générale d'un lève-plaque est la suivante : un mât télescopique, commandable par un mécanisme de levage à treuil ou à engrenages, est monté sur un piètement roulant. Un support de plaque est monté pivotant à l'extrémité du mat par l'intermédiaire d'un mécanisme de pivot.

Le mât télescopique comprend un premier élément fixe, et au moins un élément mobile télescopique par rapport à l'élément fixe. Généralement, le mât comprend deux éléments mobiles télescopiques.

Parmi les lèves-plaque connus, on connait les modèles déjà décrits par exemple dans le document FR2758150 et qui comprennent, par référence à la position d'utilisation :
- un mât télescopique comprenant un segment fixe et un premier segment télescopique monté coulissant à l'intérieur du segment fixe ;
- un ensemble de câble et poulies formant un mouflage ;
- un treuil de traction du câble comprenant un arbre de commande en prise avec une manivelle.

Ce type de lève plaque ne permet pas une activation du treuil par une visseuse. Il est donc exclusivement manuel et lent.

Pour résoudre ce problème, le modèle « ELAND® », commercialisé par la société Flex, comprend, par référence à la position d'utilisation :
- un mât télescopique comprenant un segment fixe et un premier segment télescopique monté coulissant à l'intérieur du segment fixe ;
- un ensemble de câble et poulies formant un mouflage ;
- un treuil de traction du câble comprenant un arbre de commande en prise avec une visseuse.

Pour éviter que l'utilisateur subisse une torsion du poignet lorsqu'il tente d'utiliser la visseuse, la visseuse est elle-même fixée sur le mât du lève-plaque.
Un tel lève-plaque comprenant un arbre de commande en prise avec une visseuse est par exemple divulgué par le document EP2314422 A. La visseuse ne joue le rôle que d'un simple mécanisme motorisé, l'utilisation d'une visseuse ne servant qu'à limiter les coûts de conception d'un moteur à batterie. Il n'est donc pas possible d'utiliser une visseuse de chantier. Outre le coût très important d'un tel lève-plaque, la présence constante de la visseuse peut encombrer l'outil et le rend lourd à la manipulation.

Outre les lèves-plaque à treuil, la Demanderesse a développé un lève-plaque muni d'un mécanisme de levage par engrenage. Ce type d'appareil est particulièrement intéressant car il est silencieux et nécessite moins d'effort pour lever des plaques.

Un tel lève-plaque est illustré à la figure 1.

Ainsi, l'appareil comprend, par référence à la position d'utilisation :
- un mât télescopique comprenant un segment fixe et un premier segment télescopique monté coulissant à l'intérieur du segment fixe ;
- une crémaillère de largeur déterminée et garnie de dents, fixée le long du premier segment télescopique ;
- un système d'engrenage comprenant :
   - un pignon en prise directe avec la crémaillère ;
   - un arbre de commande en prise avec le pignon et de préférence fixé à un volant de commande manuel.

Selon un mode de réalisation avantageux, l'arbre de commande présente une extrémité munie d'un embout de fixation pour une visseuse électrique portative. Il est ainsi possible d'actionner le mécanisme de levage par une visseuse, ce qui limite les efforts à fournir.

Les visseuses sont très fréquentes sur les chantiers et il est très facile de les recharger.

Néanmoins, lorsque le support de plaque est chargé, il peut arriver que l'utilisateur subisse une torsion du poignet lorsqu'il tente d'utiliser la visseuse. En effet, il doit maintenir très fortement la visseuse en position pour que le couple de la visseuse soit transmis à l'engrenage et non au bras de l'utilisateur.

La présente invention vise donc à proposer un support de visseuse universel, c'est-à-dire permettant d'utiliser différents modèles de visseuses actuellement sur le marché, permettant un actionnement sûr du mécanisme de levage, sans risque de blessure pour l'utilisateur.

Les visseuses présentent une forme générale en pistolet et comprennent un manche muni d'une gâchette d'activation d'un moteur et un arbre de vissage/dévissage actionné par le moteur. Ce dernier est alimenté en énergie par une batterie rechargeable glissée de manière réversible dans le manche. En position d'utilisation, la batterie est généralement en position basse par rapport à la main et constitue la base de la visseuse.

À cette fin, l'invention a pour objet un support de visseuse pour un outil de levage qui comprend par référence à la position d'utilisation :
- un mât télescopique comprenant un segment fixe et un premier segment télescopique monté coulissant à l'intérieur du segment fixe ;
- un mécanisme de levage par engrenage du premier segment coulissant par rapport au segment fixe, le mécanisme de levage comprenant un arbre de commande présentant un axe de rotation et un moyen de fixation réversible avec un arbre de vissage/dévissage d'une visseuse ;
- le support de visseuse comprenant, en référence à la position d'utilisation :
- un organe de fixation destiné à être fixé sur le mât ;
- une butée latérale, verticale, parallèle et décalée latéralement par rapport à l'axe de rotation de l'arbre de commande ;
- un organe de réglage en position de la butée latérale par rapport à l'axe de rotation de l'arbre de commande.

Selon d'autres modes de réalisation :
- l'organe de fixation peut comprendre un profilé longitudinal muni à une première extrémité d'un moyen de fixation au mât et à une deuxième extrémité de deux lumières oblongues latérales, l'organe de réglage peut comprendre un cavalier placé à cheval sur l'organe de fixation et présentant une âme sur laquelle est fixée la butée latérale, et deux ailes comprenant chacune un trou rond et une lumière oblongue sécante par rapport aux lumières oblongues du profilé longitudinal, le cavalier étant solidarisé de manière réglable sur l'organe de fixation par un premier boulon traversant placé au travers des trous ronds du cavalier et des lumières oblongues du profilé, et un second boulon traversant placé au travers des lumières oblongues du cavalier et des lumières oblongues du profilé longitudinal ;
- le mât peut comporter un piètement roulant (200), et l'organe de fixation peut être adapté pour se fixer sur le piètement roulant du mât ;
- la butée latérale peut être fixée de manière réglable sur l'organe de réglage ;
- la butée latérale peut être fixée de manière non réglable sur l'organe de réglage ;
- le moyen de fixation de l'organe de fixation sur le mât peut comprendre deux plaques de fixation parallèles solidaires de l'organe de fixation et distantes l'une de l'autre d'une distance au moins égale à une largeur du mât, chaque plaques comprenant au moins un trou en regard du trou de l'autre plaque, destiné à recevoir un boulon traversant lorsque le support est positionné sur le mât ;
- le support de visseuse peut comprendre, en outre, une butée dite « transversale », perpendiculaire à la butée latérale et à l'axe de rotation de l'arbre de commande, et destinée, en utilisation, à bloquer transversalement un manche de visseuse ; et/ou
- le support de visseuse peut comprendre, en outre, une surface dite « de soutien », perpendiculaire à la butée latérale et à la butée transversale de manière à former un trièdre, et destinée, en utilisation, à soutenir un manche de visseuse.

L'invention a également pour objet un outil de levage pour lever une plaque de construction caractérisé en ce qu'il comprend :
- un mât télescopique comprenant un segment fixe et un premier segment télescopique monté coulissant à l'intérieur du segment fixe ;
- un mécanisme de levage par engrenage ou par treuil du premier segment coulissant par rapport au segment fixe, le mécanisme de levage comprenant un arbre de commande présentant un axe de rotation et un moyen de fixation réversible avec un arbre de vissage/dévissage d'une visseuse ;
- un support de visseuse précédent.

L'invention a également pour objet un procédé de mise en oeuvre d'un support de visseuse précédent, caractérisé en ce qu'il comprend les étapes suivantes :
(a) fournir un outil de levage de plaque précédent ;
(b) fournir une visseuse et la fixer sur l'arbre de commande du mécanisme de levage ;
(c) fournir un support de visseuse précédent et activer son organe de fixation sur le mât de l'outil ;
(d) activer l'organe de réglage du support de visseuse, de manière à ce que la butée latérale du support de visseuse soit en contact latéral avec la visseuse.

Selon d'autres modes de réalisation :
- l'étape (d) peut comprendre les sous-étapes suivantes :
   (d1) les boulons étant desserrés mais engagés dans les trous et lumières du cavalier et du profilé, faire coulisser le cavalier le long du profilé et l'incliné de manière à ce que la butée latérale du support de visseuse soit en contact latéral avec la visseuse ;
   (d2) serrer les boulons avec des écrous pour maintenir fermement le cavalier sur le profilé ; et/ou
- l'étape (c) peut comprendre les sous-étapes suivantes :
   (c1) placer le support de visseuse sur le mât de manière à ce que les deux plaques de fixation du support soit agencées de part et d'autre du mât :
   (c2) placer un boulon traversant au travers du ou de chaque trou d'une première plaque de fixation jusqu'au trou en regard de l'autre plaque de fixation, et serrer les boulons à l'aide d'écrou pour que les plaques de fixation pincent en force le mât.

D'autres caractéristiques de l'invention seront énoncées dans la description détaillée ci-après, faite en référence aux dessins annexés, qui représentent, respectivement :
- la figure 1, une vue schématique en perspective d'un lève-plaque muni d'un support de visseuse selon l'invention ;
- la figure 2, une vue schématique en perspective partiellement éclatée d'un premier mode de réalisation d'un support de visseuse selon l'invention ;
- la figure 3, une vue schématique en perspective selon un angle de vue différent du premier mode de réalisation du support de visseuse de la figure 2 ;
- la figure 4, une vue schématique en perspective partiellement éclatée d'un deuxième mode de réalisation d'un support de visseuse selon l'invention ;
- la figure 5, une vue schématique en perspective selon un angle de vue différent du deuxième mode de réalisation du support de visseuse de la figure 2 ; et
- la figure 6, une vue schématique en coupe vue de dessus du lève plaque de la figure 1 selon une ligne de coupe située au-dessus du mécanisme d'engrenage.

La figure 1 illustre un lève-plaque en position d'utilisation, muni d'un mécanisme de levage à engrenage. Le lève-plaque 1 comprend un mécanisme de levage 100 auquel est fixée un piètement roulant 200 et un support de plaque 300.

Le mécanisme de levage 100 comprend un mât télescopique 10 comprenant un segment fixe 11 et un premier segment télescopique 12 monté coulissant à l'intérieur du segment fixe 11. Une crémaillère 13 est fixée au premier segment télescopique 11.

La crémaillère 13 est en prise avec un système d'engrenage illustré plus en détail à la figure 6.

Le système d'engrenage 20 comprend :
- un pignon 21 en prise directe avec la crémaillère 13,
- un arbre de commande 22 fixé à un volant de commande 23 et en prise indirecte avec le pignon 21 par l'intermédiaire d'un système de démultiplication 24 agencé de telle sorte que le pignon 21 tourne plus vite que l'arbre de commande 22. L'arbre de commande 22 traverse la paroi du segment fixe 11.

Afin de faciliter l'actionnement manuel du mécanisme de levage, le volant de commande 23 peut être équipé d'une manivelle 231, de préférence montée pivotante sur le volant de commande.

L'arbre de commande traverse le volant et présente une extrémité munie d'un embout de fixation 232 à un embout complémentaire porté par une visseuse électrique portative. Il est ainsi possible d'actionner le mécanisme de levage par une visseuse, ce qui limite les efforts à fournir.

Dans un mode de réalisation préféré, particulièrement adapté à l'utilisation d'une visseuse, le système de démultiplication 24 comporte :
- un premier pignon solidaire de l'arbre de commande, présentant un rayon interne (font de dent) de 13,5 mm, un rayon externe (extrémité de dent) de 18 mm, et 16 dents ;
- une roue dentée en prise avec le premier pignon, et présentant un rayon interne (font de dent) de 49,5 mm, un rayon externe (extrémité de dent) de 54 mm, et 52 dents ;
- un second pignon concentrique et solidaire de la roue dentée, en prise avec la crémaillère 13, et présentant un rayon interne (font de dent) de 13,5 mm, un rayon externe (extrémité de dent) de 18 mm, et 16 dents.

Ce mode de réalisation est particulièrement avantageux car il permet une grande puissance de transmission de sorte que ni un utilisateur en mode manuel, ni la visseuse ne fatiguent, tout en assurant une vitesse de montée de mât supérieure aux vitesses généralement constatée avec les lèves plaques de l'état de la technique.

En combinaison, selon un mode de réalisation particulièrement intéressant de l'invention, l'arbre de commande 22 est fixé au volant de commande 23 par l'intermédiaire d'un roulement unidirectionnel. Grâce à ce type de roulement, si l'arbre de commande 22 est engrainé avec une visseuse électrique portative, l'arbre de commande 22 peut tourner à haute vitesse dans le sens de la montée du mât sans pour antan entrainer le volant en rotation.

Pour s'assurer que la visseuse ne tourne pas sur elle-même lorsque l'utilisateur l'active, l'invention prévoit un support de visseuse 400 adaptable sur le lève-plaque, de manière à bloquer la rotation de la visseuse, et que le moteur de cette dernière transmette tout le couple de rotation à l'arbre de commande du mécanisme de levage et non au poignet de l'utilisateur.

Selon l'invention, le support de visseuse 400 comprend d'une manière générale, en référence à la position d'utilisation :
- un organe de fixation 410 sur le mât 10 ;
- une butée dite « latérale » 420, verticale, parallèle et décalée latéralement par rapport à l'axe XX de rotation de l'arbre de commande 22 par un entre-axe déterminé E, et destinée, en utilisation, à bloquer latéralement le manche d'une visseuse (non illustrée) ;
- un organe de réglage en position 430 de la butée latérale 420 par rapport à l'axe de rotation XX de l'arbre de commande 22.

Ainsi, pour mettre en oeuvre le support de visseuse selon l'invention, l'utilisateur positionne et fixe la visseuse sur l'arbre de commande du mécanisme de levage.

Puis il positionne le support de visseuse selon l'invention sur le lève-plaque, en dessous de la visseuse, à une hauteur h1 adaptée par rapport à l'axe XX, déterminée par l'utilisateur en fonction du lève-plaque et des dimensions de sa visseuse, et active l'organe de fixation du support sur le lève-plaque, de préférence le mât.

Enfin, il active l'organe de réglage 430 du support de visseuse, de manière à ce que la butée latérale 420 du support de visseuse soit en contact latéral avec la visseuse.

Selon un mode de réalisation préféré de l'invention illustré aux figures 1 à 6, l'organe de fixation 410 comprend un profilé longitudinal 411 muni à une première extrémité d'un moyen de fixation 412 au mât 10 et à une deuxième extrémité de deux lumières oblongues latérales 413.

Le moyen de fixation 412 de l'organe de fixation sur le mât comprend avantageusement deux plaques de fixation 414 parallèles fixées à l'organe de fixation et distante l'une de l'autre d'une distance au moins égale à une largeur du mât L_{M}.

Chaque plaque comprend au moins un trou 415 en regard du trou 415 de l'autre plaque, destiné à recevoir un boulon traversant 416 lorsque le support est positionné sur le mât (voir figures 4 et 6).

Lors de la mise en oeuvre d'un support de visseuse selon l'invention, l'utilisateur place le support de visseuse 400 sur le mât de manière à ce que les deux plaques de fixation 414 du support soient agencées de part et d'autre du mât.

Puis il place un boulon traversant 416 au travers du ou de chaque trou 415 d'une première plaque de fixation jusqu'au trou en regard de l'autre plaque de fixation, et il serre les boulons à l'aide d'écrou 500 pour que les plaques de fixation pincent en force le mât.

Le mât 10 comprend avantageusement un piètement roulant 200. Dans un mode de réalisation non illustré, le moyen de fixation du support de visseuse peut être adapté pour se fixé au piètement roulant du mât. Alternativement, il peut être conçu pour se fixer au support du treuil lorsque le mécanisme de levage est un treuil.

Le mode de réalisation illustré aux figures 1 à 6 est donné uniquement à titre exemplatif et non limitatif.

L'organe de fixation peut avoir de multiples formes et la fixation elle-même peut être de différents types selon la conformation du lève-plaque.

Ce qui importe, c'est que l'organe de fixation permette le maintien du support de visseuse de sorte que la butée latérale empêche la rotation de la visseuse lors de l'utilisation. Autrement dit, ce qui importe, c'est le blocage latéral de la visseuse.

Ainsi, par exemple, la fixation au mât peut être rigide dans une direction perpendiculaire à l'axe de rotation de l'arbre de commande du mécanisme de levage, et libre dans une direction parallèle à l'axe de rotation de l'arbre de commande du mécanisme de levage.

Selon le mode de réalisation préféré de l'invention illustré aux figures 1 à 6, l'organe de réglage 430 est constitué par un cavalier placé à cheval sur l'organe de fixation 410 (la figure 2 est une vue éclatée pour la compréhension et le cavalier est représenté au-dessus de l'organe de fixation). Le cavalier présente une âme 431 sur laquelle est fixée la butée latérale 420, et deux ailes 432 comprenant chacune un trou rond 433 et une lumière oblongue 434 sécantes par rapport aux lumières oblongues 413 de l'organe de fixation.

Le cavalier 430 est solidarisé de manière réglable sur l'organe de fixation 410 par un premier boulon traversant 435 placé au travers des trous ronds 434 du cavalier et des lumières oblongues 413 du profilé longitudinal 411, et un second boulon traversant 436 placé au travers des lumières oblongues 434 du cavalier 430 et des lumières oblongues 413 du profilé longitudinal 411 (voir figure 4).

Grâce à cet agencement, il est possible de régler la distance axiale (dans la direction de l'axe XX) de la butée latérale 420 par rapport à l'arbre de commande, ce qui permet de s'adapter aux dimensions de la visseuse.

Cela permet également de régler l'angle α entre le cavalier et l'horizontale H.

Le réglage de l'angle α du cavalier est utile car la plupart des visseuses présentent un angle entre la surface de leur base et l'axe de rotation de leur arbre de vissage/dévissage. Grâce à cet agencement, le support de visseuse selon l'invention présente un degré de liberté et de réglage en angle.

Cette fonction est particulièrement intéressante lorsque le cavalier comprend une butée 440 dite « transversale », perpendiculaire à la butée latérale 420 et à l'axe de rotation XX de l'arbre de commande 22, et destinée, en utilisation, à bloquer transversalement le manche de la visseuse (voir figures 4 et 5).

Cette fonction est également intéressante lorsque le cavalier comprend une surface de soutien 431 suffisante pour recevoir la visseuse, en particulier la base de son manche (le plus souvent la base de la batterie).

De préférence, cette surface de soutien est constituée par une plaque 450 de surface supérieure à l'âme 431 du cavalier pour permettre le soutien, en utilisation, de la majeure partie de la surface de la base de la visseuse (voir figures 4 et 5).

Cette plaque est fixée sur le cavalier de manière perpendiculaire à la butée latérale 420 et à la butée transversale 440 de manière à former un trièdre particulièrement efficace pour bloquer la visseuse en position d'utilisation.

Lors de la mise en oeuvre d'un support de visseuse selon l'invention :
(d1) l'utilisateur desserre les boulons 435 et 436 engagés dans les trous 433 du cavalier et les lumières 434 du cavalier et les lumières 413 du profilé. Puis, il fait coulisser le cavalier le long du profilé et l'incline de manière à ce que la butée latérale 420 et le cas échéant la butée transversale 440 et la surface de soutien 450 du support de visseuse soient en contact avec le manche de la visseuse ;
(d2) enfin, l'utilisateur serre les boulons 435 et 436 avec des écrous 500 pour maintenir fermement le cavalier sur le profilé.

Dans un mode de réalisation non illustré d'un support de visseuse selon l'invention, la butée latérale 420 est fixée de manière réglable sur l'organe de réglage 430. En particulier elle est réglable pour appliquer la butée latérale contre la visseuse en position d'utilisation. Par exemple, le trièdre constitué par la butée latérale 420, la plaque 450 et la butée transversale 440, est monté de manière réglable sur le cavalier pour permettre une translation latérale du trièdre et permettre d'appliquer la butée latérale 420 contre la visseuse.

Afin de limiter les coûts, il est possible de prévoir que la butée latérale est fixée de manière non réglable sur l'organe de réglage, par exemple par soudage. Dans ce cas, l'agencement de la butée latérale 420 par rapport au support de visseuse doit être conçu pour permettre l'utilisation de différentes visseuses. En particulier il doit être tenu compte des dimensions latérales des visseuses, notamment à la base du manche, au niveau de la batterie. Ces dimensions définissent l'entre-axe E qui est la distance séparant la butée latérale 420 et un plan parallèle P passant par l'axe de rotation XX de l'arbre de commande 22 du mécanisme de levage (voir figure 5).

L'entre-axe E dépend de l'empattement latéral de la visseuse utilisée. L'entre-axe E est sensiblement égal à la moitié de l'empattement latéral de la visseuse au niveau du bas du manche (généralement il s'agit de l'emplacement de la batterie).

Lorsque la butée latérale 220 est montée de manière réglable sur le support de visseuse (mode de réalisation non illustré), il suffit de régler la position d'entre-axe de la butée latérale lorsque la visseuse est en prise avec l'arbre de commande de l'engrenage, de sorte que la butée latérale soit en contact avec le manche de la visseuse.

Lorsque la butée latérale 420 est montée de manière fixe sur le support de visseuse, il convient de s'assurer, lors de la fabrication du support selon l'invention, que la plupart des visseuses puissent être bloquées latéralement en rotation lors de l'utilisation, même si dans la position bloquée, la visseuse n'est pas totalement verticale. Pour cela, la hauteur h2 de la butée (voir figure 3) devrait être d'au moins de 3 cm, de préférence comprise entre 5 et 10 cm.

Dans la pratique, il a été constaté qu'un entre-axe E fixe compris entre 3,75 cm et 4,25 permet de se servir de la plupart des visseuses du marché.

Néanmoins, il est aisé de concevoir le support de visseuse en prévoyant un entre-axe plus important et un jeu de cales (par exemple magnétiques), éventuellement de différentes largeurs, pour adapter l'entre-axe en le diminuant afin d'utiliser des visseuses ayant un faible empattement latéral.

## Revendications

1. Support de visseuse (400) pour un outil de levage de plaque qui comprend par référence à la position d'utilisation :
- un mât télescopique (10) comprenant un segment fixe (11) et un premier segment télescopique (12) monté coulissant à l'intérieur du segment fixe ;
- un mécanisme de levage (20) par engrenage ou par treuil du premier segment coulissant par rapport au segment fixe, le mécanisme de levage comprenant un arbre de commande (22) présentant un axe de rotation (XX) et un moyen de fixation réversible (232) avec un arbre de vissage/dévissage d'une visseuse ;
le support de visseuse (400) étant **caractérisé en ce qu'**il comprend, en référence à la position d'utilisation :
- un organe de fixation (410) destiné à être fixé sur le mât (10) ;
- une butée dite « latérale » (420), verticale, parallèle et décalée latéralement par rapport à l'axe de rotation (XX) de l'arbre de commande par un entre-axe déterminé (E), et destinée, en utilisation, à bloquer latéralement un manche de visseuse ;
- un organe de réglage en position (430) de la butée latérale (420) par rapport à l'axe de rotation (XX) de l'arbre de commande (22).

2. Support de visseuse selon la revendication 1, dans lequel :
- l'organe de fixation (410) comprend un profilé longitudinal (411) muni à une première extrémité d'un moyen de fixation (412) au mât et à une deuxième extrémité de deux lumières oblongues latérales 413) ;
- L'organe de réglage (430) comprend un cavalier placé à cheval sur l'organe de fixation et présentant une âme (431) sur laquelle est fixée la butée latérale (420), et deux ailes (432) comprenant chacune un trou rond (433) et une lumière oblongue (434) sécante par rapport aux lumières oblongues (413) du profilé longitudinal (411) ;
- Le cavalier étant solidarisé de manière réglable sur l'organe de fixation (410) par un premier boulon traversant (435) placé au travers des trous ronds (433) du cavalier et des lumières oblongues (413) du profilé, et un second boulon (436) traversant placé au travers des lumières oblongues (434) du cavalier et des lumières oblongues (413) du profilé longitudinal (411).

3. Support de visseuse selon la revendication 2, dans lequel le mât comporte un piètement roulant (200), et l'organe de fixation est adapté pour se fixer sur le piètement roulant du mât.

4. Support de visseuse selon l'une quelconque des revendications 1 à 3, dans lequel la butée latérale (420) est fixée de manière réglable sur l'organe de réglage (430).

5. Support de visseuse selon l'une quelconque des revendications 1 à 3, dans lequel la butée latérale (420) est fixée de manière non réglable sur l'organe de réglage (430).

6. Support de visseuse selon l'une quelconque des revendications 2 à 5, dans lequel le moyen de fixation (412) de l'organe de fixation (410) sur le mât comprend deux plaques de fixation (414) parallèles solidaires de l'organe de fixation et distantes l'une de l'autre d'une distance au moins égale à une largeur du mât (LM), chaque plaques (414) comprenant au moins un trou (415) en regard du trou de l'autre plaque, destiné à recevoir un boulon traversant (416) lorsque le support est positionné sur le mât.

7. Support de visseuse selon l'une quelconque des revendications 1 à 6, comprenant, en outre, une butée dite « transversale » (440), perpendiculaire à la butée latérale (420) et à l'axe de rotation (XX) de l'arbre de commande (22), et destinée, en utilisation, à bloquer transversalement un manche de visseuse.

8. Support de visseuse selon l'une quelconque des revendications 1 à 7, comprenant, en outre, une surface dite « de soutien » (431, 450), perpendiculaire à la butée latérale (420) et à la butée transversale (440) de manière à former un trièdre, et destinée, en utilisation, à soutenir un manche de visseuse.

9. Outil de levage pour lever une plaque de construction **caractérisé en ce qu'**il comprend :
- un mât télescopique comprenant un segment fixe et un premier segment télescopique monté coulissant à l'intérieur du segment fixe ;
- un mécanisme de levage par engrenage ou par treuil du premier segment coulissant par rapport au segment fixe, le mécanisme de levage comprenant un arbre de commande présentant un axe de rotation et un moyen de fixation réversible avec un arbre de vissage/dévissage d'une visseuse ;
- un support de visseuse selon l'une quelconque des revendications 1 à 8.

10. Procédé de mise en oeuvre d'un support de visseuse selon l'une quelconque des revendications 1 à 8, **caractérisé en ce qu'**il comprend les étapes suivantes :
(a) fournir un outil de levage de plaque selon la revendication 9 ;
(b) fournir une visseuse et la fixer sur l'arbre de commande du mécanisme de levage ;
(c) fournir un support de visseuse selon l'une quelconque des revendications 1 à 8 et activer son organe de fixation sur le mât de l'outil
(d) activer l'organe de réglage du support de visseuse, de manière à ce que la butée latérale du support de visseuse soit en contact latéral avec la visseuse.

11. Procédé de mise en oeuvre d'un support de visseuse selon la revendication 10, avec un support de visseuse selon la revendication 2, dans lequel l'étape (d) comprend les sous-étapes suivantes :
(d1) les boulons étant desserrés mais engagés dans les trous et lumières du cavalier et du profilé, faire coulisser le cavalier le long du profilé et l'incliné de manière à ce que la butée latérale du support de visseuse soit en contact latéral avec la visseuse ;
(d2) serrer les boulons avec des écrous pour maintenir fermement le cavalier sur le profilé.

12. Procédé de mise en oeuvre d'un support de visseuse selon la revendication 10, avec un support de visseuse selon la revendication 6, dans lequel l'étape (c) comprend les sous-étapes suivantes :
(c1) placer le support de visseuse sur le mât de manière à ce que les deux plaques de fixation du support soit agencées de part et d'autre du mât :
(c2) placer un boulon traversant au travers du ou de chaque trou d'une première plaque de fixation jusqu'au trou en regard de l'autre plaque de fixation, et serrer les boulons à l'aide d'écrou pour que les plaques de fixation pincent en force le mât.

## Patentansprüche

1. Schraubendrehmaschinenhalterung (400) für ein Plattenhebewerkzeug, das in Bezug auf die Verwendungsposition umfasst:
- einen Teleskopmast (10), der ein feststehendes Segment (11) und ein erstes Teleskopsegment (12), das verschieblich im Innern des feststehenden Segments angebracht ist, umfasst;
- einen Hebemechanismus (20) zum Heben des ersten verschieblichen Segments in Bezug auf das feststehende Segment per Radgetriebe oder Winde, wobei der Hebemechanismus eine Steuerwelle (22), die eine Drehachse (XX) aufweist, und ein reversibles Befestigungsmittel (232) mit einer Einschraub-/Abschraubwelle einer Schraubendrehmaschine umfasst;
wobei die Schraubendrehmaschinenhalterung (400) **dadurch gekennzeichnet ist, dass** sie in Bezug auf die Verwendungsposition umfasst:
- ein Befestigungsorgan (410), das dazu bestimmt ist, am Mast (10) befestigt zu werden;
- einen sogenannten Seitenanschlag (420), der vertikal, parallel und in Bezug auf die Drehachse (XX) der Steuerwelle um einen bestimmten Achsabstand (E) seitlich versetzt ist und dazu bestimmt ist, einen Schraubendrehmaschinengriff bei der Verwendung seitlich zu arretieren;
- ein Einstellorgan (430) zum Einstellen der Position des Seitenanschlags (420) in Bezug auf die Drehachse (XX) der Steuerwelle (22).

2. Schraubendrehmaschinenhalterung nach Anspruch 1, wobei:
- das Befestigungsorgan (410) ein Längsprofil (411) umfasst, das an einem ersten Ende mit einem Befestigungsmittel (412) zum Befestigen am Mast und an einem zweiten Ende mit zwei seitlichen länglichen Schlitzen (413) versehen ist;
- das Einstellorgan (430) einen Reiter umfasst, der rittlings auf dem Befestigungsorgan platziert ist und einen Steg (431) aufweist, an dem der Seitenanschlag (420) befestigt ist, und zwei Flügel (432), die jeweils ein rundes Loch (433) und einen länglichen Schlitz (434), der die länglichen Schlitze (413) des Längsprofils (411) schneidet, umfasst;
- der Reiter mit einer ersten Durchgangsschraube (435), die durch runde Löcher (433) des Reiters und längliche Schlitze (413) des Profils hindurch platziert ist, und einer zweiten Durchgangsschraube (436), die durch längliche Schlitze (434) des Reiters und längliche Schlitze (413) des Längsprofils (411) hindurch platziert ist, einstellbar mit dem Befestigungsorgan (410) verbunden ist.

3. Schraubendrehmaschinenhalterung nach Anspruch 2, wobei der Mast ein rollendes Fußgestell (200) umfasst und das Befestigungsorgan dazu geeignet ist, an dem rollenden Fußgestell des Mastes befestigt zu werden.

4. Schraubendrehmaschinenhalterung nach einem der Ansprüche 1 bis 3, wobei der Seitenanschlag (420) einstellbar am Einstellorgan (430) befestigt ist.

5. Schraubendrehmaschinenhalterung nach einem der Ansprüche 1 bis 3, wobei der Seitenanschlag (420) nicht einstellbar am Einstellorgan (430) befestigt ist.

6. Schraubendrehmaschinenhalterung nach einem der Ansprüche 2 bis 5, wobei das Befestigungsmittel (412) zur Befestigung des Befestigungsorgans (410) am Mast zwei parallele Befestigungsplatten (414) umfasst, die mit dem Befestigungsorgan verbunden sind und voneinander um einen Abstand von mindestens einer Breite des Mastes (LM) beabstandet sind, wobei jede Platte (414) mindestens ein Loch (415) gegenüber dem Loch der anderen Platte umfasst, das dazu bestimmt ist, eine Durchgangsschraube (416) aufzunehmen, wenn die Halterung am Mast positioniert ist.

7. Schraubendrehmaschinenhalterung nach einem der Ansprüche 1 bis 6, ferner umfassend einen sogenannten Queranschlag (440), der senkrecht zum Seitenanschlag (420) und zur Drehachse (XX) der Steuerwelle (22) verläuft und dazu bestimmt ist, einen Schraubendrehmaschinengriff bei der Verwendung quer zu arretieren.

8. Schraubendrehmaschinenhalterung nach einem der Ansprüche 1 bis 7, ferner umfassend eine sogenannte Stützfläche (431, 450), die senkrecht zum Seitenanschlag (420) und zum Queranschlag (440) verläuft, so dass ein Trieder gebildet wird, und dazu bestimmt ist, einen Schraubendrehmaschinengriff bei der Verwendung zu stützen.

9. Hebewerkzeug zum Heben einer Bauplatte, **dadurch gekennzeichnet, dass** es umfasst:
- einen Teleskopmast, der ein feststehendes Segment und ein erstes Teleskopsegment, das verschieblich im Innern des feststehenden Segments angebracht ist, umfasst;
- einen Hebemechanismus zum Heben des ersten verschieblichen Segments in Bezug auf das feststehende Segment per Radgetriebe oder Winde, wobei der Hebemechanismus eine Steuerwelle, die eine Drehachse aufweist, und ein reversibles Befestigungsmittel mit einer Einschraub-/Abschraubwelle einer Schraubendrehmaschine umfasst;
- eine Schraubendrehmaschinenhalterung nach einem der Ansprüche 1 bis 8.

10. Verfahren zur Anwendung einer Schraubendrehmaschinenhalterung nach einem der Ansprüche 1 bis 8, **dadurch gekennzeichnet, dass** es die folgenden Schritte umfasst:
(a) Bereitstellen eines Plattenhebewerkzeugs nach Anspruch 9;
(b) Bereitstellen einer Schraubendrehmaschine und Befestigen dieser Maschine an der Steuerwelle des Hebemechanismus;
(c) Bereitstellen einer Schraubendrehmaschinenhalterung nach einem der Ansprüche 1 bis 8 und Aktivieren ihres Befestigungsorgans zur Befestigung am Mast des Werkzeugs;
(d) Aktivieren des Einstellorgans der Schraubendrehmaschinenhalterung, so dass der Seitenanschlag der Schraubendrehmaschinenhalterung in seitlichem Kontakt mit der Schraubendrehmaschine ist.

11. Verfahren zur Anwendung einer Schraubendrehmaschinenhalterung nach Anspruch 10 mit einer Schraubendrehmaschinenhalterung nach Anspruch 2, wobei Schritt (d) die folgenden Teilschritte umfasst:
(d1) während die Schrauben gelöst, aber in die Löcher und Schlitze des Reiters und des Profils eingeführt sind, Verschieben des Reiters entlang des Profils und Neigen des Reiters derart, dass der Seitenanschlag der Schraubendrehmaschinenhalterung in seitlichem Kontakt mit der Schraubendrehmaschine ist;
(d2) Festziehen der Schrauben mit Muttern, um den Reiter auf dem Profil festzuhalten.

12. Verfahren zur Anwendung einer Schraubendrehmaschinenhalterung nach Anspruch 10 mit einer Schraubendrehmaschinenhalterung nach Anspruch 6, wobei Schritt (c) die folgenden Teilschritte umfasst:
(c1) Platzieren der Schraubendrehmaschinenhalterung am Mast derart, dass die beiden Befestigungsplatten der Halterung beidseits des Mastes angeordnet sind;
(c2) Platzieren einer Durchgangsschraube durch das oder jedes Loch einer ersten Befestigungsplatte hindurch bis zum gegenüber liegenden Loch der anderen Befestigungsplatte und Festziehen der Schrauben mithilfe von Muttern, damit die Befestigungsplatten den Mast kräftig umklammern.

## Claims

1. A screw-driving machine support (400) for a plate-lifting tool, which comprises, with reference to the usage position:
- a telescopic mast (10) comprising a fixed segment (11) and a first telescopic segment (12) mounted so as to slide inside the fixed segment;
- a mechanism (20) for lifting, by means of a gear or winch, the first sliding segment relative to the fixed segment, the lifting mechanism comprising a driving shaft (22) with a rotation axis (XX) and a means (232) for reversible fixing with a screwing/unscrewing shaft of a screw-driving machine;
the screw-driving machine support (400) being **characterized in that** it comprises, with reference to the usage position:
- a fixing member (410) intended to be fixed to the mast (10);
- a so-called lateral stop (420) which is vertical, parallel and laterally offset relative to the rotation axis (XX) of the driving shaft by a given distance (E), and is intended in use to block a screw-driving machine handle laterally;
- a member (430) for adjusting the position of the lateral stop (420) relative to the rotation axis (XX) of the driving shaft (22).

2. The screw-driving machine support as claimed in claim 1, wherein:
- the fixing member (410) comprises a longitudinal profile (411) equipped, at a first end, with a means (412) for fixing to the mast and, at a second end, with two lateral oblong slots (413);
- the adjustment member (430) comprises a sliding bracket straddling the fixing member and having a web (431) on which the lateral stop (420) is fixed, and two wings (432) each comprising a round hole (433) and an oblong slot (434) arranged intersecting the oblong slots (413) of the longitudinal profile (411);
- the sliding bracket being fixed adjustably to the fixing member (410) by a first through bolt (435) placed through the round holes (433) of the sliding bracket and the oblong slots (413) of the profile, and a second through bolt (436) placed through the oblong slots (434) of the sliding bracket and the oblong slots (413) of the longitudinal profile (411).

3. The screw-driving machine support as claimed in claim 2, wherein the mast comprises a rolling base (200) and the fixing member is adapted for fixing to the rolling base of the mast.

4. The screw-driving machine support as claimed in any of claims 1 to 3, wherein the lateral stop (420) is fixed adjustably to the adjustment member (430).

5. The screw-driving machine support as claimed in any of claims 1 to 3, wherein the lateral stop (420) is fixed non-adjustably to the adjustment member (430).

6. The screw-driving machine support as claimed in any of claims 2 to 5, wherein the means (412) for fixing the fixing member (410) on the mast comprise two parallel fixing plates (414) which are secured to the fixing member and spaced apart from each other by a distance at least equal to a mast width (LM), each plate (414) comprising at least one hole (415) facing the hole of the other plate, intended to receive a through bolt (416) when the support is positioned on the mast.

7. The screw-driving machine support as claimed in any of claims 1 to 6, also comprising a so-called transverse stop (440) perpendicular to the lateral stop (420) and to the rotation axis (XX) of the driving shaft (22), and intended in use to block a screw-driving machine handle transversely.

8. The screw-driving machine support as claimed in any of claims 1 to 7, also comprising a so-called support surface (431, 450) perpendicular to the lateral stop (420) and to the transverse stop (440), so as to form a trihedral, and intended in use to support a screw-driving machine handle.

9. A lifting tool for lifting a construction plate, **characterized in that** it comprises:
- a telescopic mast comprising a fixed segment and a first telescopic segment mounted so as to slide inside the fixed segment;
- a mechanism for lifting, by gear or by winch, the first sliding segment relative to the fixed segment, the lifting mechanism comprising a driving shaft with a rotation axis, and a means for reversible fixing with a screwing/unscrewing shaft of a screw-driving machine;
- a screw-driving machine support as claimed in any of claims 1 to 8.

10. A method for implementing a screw-driving machine support as claimed in any of claims 1 to 8, **characterized in that** it comprises the following steps:
(a) supplying a plate-lifting tool as claimed in claim 9;
(b) supplying a screw-driving machine and fixing it to the driving shaft of the lifting mechanism;
(c) supplying a screw-driving machine support as claimed in any of claims 1 to 8, and activating its fixing member to the mast of the tool;
(d) activating the adjustment member for the screw-driving machine support, such that the lateral stop of the screw-driving machine support is in lateral contact with the screw-driving machine.

11. The method for implementing a screw-driving machine support as claimed in claim 10, with a screw-driving machine support as claimed in claim 2, wherein step (d) comprises the following sub-steps:
(d1) the bolts being loosened but engaged in the holes and slots of the sliding bracket and the profile, sliding the sliding bracket along the profile and inclining it such that the lateral stop of the screw-driving machine support is in lateral contact with the screw-driving machine;
(d2) tightening the bolts with nuts in order to hold the sliding bracket firmly on the profile.

12. The method for implementing a screw-driving machine support as claimed in claim 10, with a screw-driving machine support as claimed in claim 6, wherein step (c) comprises the following sub-steps:
(c1) placing the screw-driving machine support on the mast such that the two fixing plates of the support are arranged on either side of the mast;
(c2) placing a through bolt through the or each hole of a first fixing plate as far as the opposite hole of the other fixing plate, and tightening the bolts using a nut such that the fixing plates squeeze the mast by force.
